# EUROPÄISCHE PATENTSCHRIFT

(11) **EP 2 785 942 B1**
(45) Veröffentlichungstag und Bekanntmachung des Hinweises auf die Patenterteilung: **23.10.2019**
(21) Anmeldenummer: 12794182.1
(22) Anmeldetag: 14.11.2012
(51) Int. Cl.: E05F 3/10

(54) **TÜRBETÄTIGER**
DOOR ACTUATOR
ACTIONNEUR DE PORTE

(30) Priorität: 02.12.2011 DE 102011055974
(43) Veröffentlichungstag der Anmeldung: 08.10.2014
(73) Patentinhaber: dormakaba Deutschland GmbH, 58256 Ennepetal (DE)
(72) Erfinder: SALUTZKI, Thomas, 58456 Witten (DE); HELLWIG, Alexander, 58256 Ennepetal (DE); MEULENBELD, Jan, 58339 Breckerfeld (DE)
(74) Vertreter: Balder IP Law, S.L.
(86) Internationale Anmeldenummer: PCT/EP2012/004723
(87) Internationale Veröffentlichungsnummer: WO 2013/079162

(56) Entgegenhaltungen:
- US-A- 5 901 412

## Beschreibung

Die vorliegende Erfindung betrifft einen Türbetätiger, insbesondere einen Türschließer, zum Betätigen einer Türe.

Unter Türbetätigern sind insbesondere Türschließer, Servotürschließer und Türantriebe zu verstehen. Bei Türschließern wird üblicherweise durch manuelles Betätigen des Türflügels ein Energiespeicher vorgespannt. Durch Entladen des Energiespeichers kann die Türe ohne manuelle Betätigung wieder geschlossen werden. Die Türschließer werden entweder direkt am Türflügel, an einer Türzarge oder an der Wand befestigt. Bei einer Befestigung am Türflügel wird an der Abtriebswelle des Türschließers ein Gestänge befestigt. Über dieses Gestänge wird die Kraft auf die Wand bzw. auf die Zarge übertragen. Bei einer Montage des Türschließers an der Zarge oder an der Wand wird über das Gestänge die Kraft auf den Türflügel übertragen. Alternativ ist es auch möglich, die Abtriebswelle koaxial mit der Drehachse der Türe zu verbinden. Problematisch bei vorbekannten Türschließern ist stets das große Öffnungsmoment, das auch zum Vorspannen des Energiespeichers benötigt wird. Insbesondere bei Nutzung durch Kinder, ältere oder körperlich beeinträchtigte Personen ist ein zu großes Öffnungsmoment in der Regel hinderlich und ermöglicht keinen barrierefreien Zugang.

Ein Türbetätiger aus dem Stand der Technik ist beispielsweise durch die US 5,901,412 A bekannt. Dieses Dokument offenbart einen Türbetätiger mit einem Integralkolben, der einen Dämpfungskolbenbereich und einen Öffnungskolbenbereich aufweist. An dem Öffnungskolbenbereich ist der Integralkolben zweiteilig, wobei ein inneres Teil durch eine Bolzenverbindung fest mit einem äußeren Teil verbunden ist. Das äußere Teil ist einstückig mit dem Dämpfungskolbenbereich verbunden.

Es ist Aufgabe vorliegender Erfindung, einen Türbetätiger bereitzustellen, der bei kostengünstiger Herstellung und Montage sowie bei möglichst hohem Schließmoment ein möglichst geringes Öffnungsmoment aufweist. Die Aufgabe wird gelöst durch die Merkmale des Anspruchs 1. Die Unteransprüche haben bevorzugte Weiterbildungen der Erfindung zum Gegenstand.

Somit wird die Aufgabe gelöst durch einen Türbetätiger, insbesondere Türschließer, zum Betätigen einer Tür, umfassend ein Gehäuse und eine Abtriebswelle mit einer Nockenscheibe. Die Nockenscheibe kann dabei einstückig mit der Abtriebswelle gefertigt werden oder aber auf der Abtriebswelle rotationsfest montiert sein. Des Weiteren umfasst der erfindungsgemäße Türschließer einen im Gehäuse geführten Öffnungskolben, der auf einer ersten Seite an der Nockenscheibe anliegt, und einen auf den Öffnungskolben wirkenden Energiespeicher zum Speichern einer Schließenergie für die Türe. Darüber hinaus umfasst der Türschließer erfindungsgemäß einen in einem zylindrischen Hohlraum eines Zylinderelements geführten Dämpfungskolben, der auf einer zweiten Seite an der Nockenscheibe anliegt. Dieses Zylinderelement ist fest mit dem Öffnungskolben verbunden. Die Führung des Öffnungskolbens im Gehäuse bedeutet insbesondere, dass eine Außenfläche des Öffnungskolbens an einer Innenfläche des Gehäuses anliegt, so dass der Öffnungskolben im Gehäuse linear beweglich geführt ist. Ebenso liegt insbesondere eine Außenfläche des Dämpfungskolbens an einer Innenfläche des zylindrischen Hohlraums an, so dass der Dämpfungskolben im Zylinderelement linear beweglich geführt ist. Die feste Verbindung zwischen Zylinderelement und Öffnungskolben bedeutet insbesondere, dass das Zylinderelement gegenüber dem Öffnungskolben keinen Freiheitsgrad besitzt.

Bei den vorbekannten Türbetätigern mit Nockenscheibe bestand oft das Problem, dass die beiden Kolben in ihrer Führung minimal verkippen. Dies hatte zur Folge, dass zur Bewegung der Kolben ein höherer Kraftaufwand nötig ist. Insbesondere beim Öffnen der Türe und somit beim Bewegen des Öffnungskolbens gegen die Schließerfeder macht sich diese minimale Verkippung des Kolbens in vorbekannten Anordnungen negativ bemerkbar. In der hier vorgestellten Erfindung stützt sich der Öffnungskolben mittels des zusätzlichen Zylinderelements im Gehäuse ab. Dadurch wird die minimale Verkippung des Öffnungskolbens verringert vorzugsweise aufgehoben und somit der Wirkungsgrad des Türbetätigers verbessert.

In bevorzugter Ausführung ist vorgesehen, dass der Energiespeicher zumindest eine Schließerfeder umfasst. Die Schließerfeder ist insbesondere als Druckfeder ausgebildet. Beispielsweise stützt sich ein Ende der Schließerfeder direkt oder indirekt gegen das der Nockenscheibe abgewandte Ende des Öffnungskolbens. Das andere Ende der Schließerfeder stützt sich gegen das Gehäuse, insbesondere gegen einen stirnseitigen Deckel des Gehäuses.

Darüber hinaus ist bevorzugt vorgesehen, dass zwischen einer der Nockenscheibe abgewandten Seite des Dämpfungskolbens und dem Gehäuse eine Druckfeder angeordnet ist. Ein erstes Ende der Druckfeder stützt sich gegen den Dämpfungskolben. Das andere Ende der Druckfeder stützt sich insbesondere gegen einen weiteren stirnseitigen Deckel im Gehäuse.

In bevorzugter Ausführung ist vorgesehen, dass der Öffnungskolben eine an der Nockenscheibe anliegende erste Druckrolle umfasst. Die erste Druckrolle ist in dem Öffnungskolben drehbeweglich gelagert. Die erste Druckrolle ermöglicht somit eine reibungsarme Kraftübertragung zwischen dem Öffnungskolben und der Nockenscheibe.

Darüber hinaus umfasst bevorzugt der Dämpfungskolben eine an der Nockenscheibe anliegende zweite Druckrolle. Die zweite Druckrolle ist in dem Dämpfungskolben drehbeweglich gelagert. Die zweite Druckrolle ermöglicht eine reibungsarme Kraftübertragung zwischen dem Dämpfungskolben und der Nockenscheibe.

Anstelle der ersten und/oder der zweiten Druckrolle können auch entsprechende Reibflächen am Öffnungskolben und/oder Dämpfungskolben zur Kraftübertragung auf die Nockenscheibe ausgebildet werden.

In bevorzugter Ausführung ist vorgesehen, dass eine Außenfläche des Zylinderelements im Gehäuse geführt ist. Insbesondere ist die Außenfläche des Zylinderelements zylindrisch. Somit stützt sich das Zylinderelement nach innen gegenüber dem Dämpfungskolben ab. Nach außen hin ist das Zylinderelement im Gehäuse linear beweglich geführt und somit auch gegenüber dem Gehäuse abgestützt. Da das Zylinderelement fest mit dem Öffnungskolben verbunden ist, stabilisiert diese doppelte Abstützung des Zylinderelements auch den Öffnungskolben und vermeidet somit eine Verkippung des Öffnungskolbens, wodurch der Wirkungsgrad des Türschließers verbessert wird.

Darüber hinaus ist bevorzugt vorgesehen, dass die Abtriebswelle mit der Nockenscheibe zwischen dem Öffnungskolben und dem Zylinderelement angeordnet ist. Da der Öffnungskolben mit dem Zylinderelement fest verbunden ist, und die Nockenscheibe sich zwischen den beiden Bauteilen befindet, erfolgt eine Abstützung des Öffnungskolbens beidseitig der Nockenscheibe.

Des Weiteren ist bevorzugt vorgesehen, dass das Zylinderelement und der Öffnungskolben zusammen einstückig gefertigt sind. Insbesondere ist dabei vorgesehen, dass der Öffnungskolben und das Zylinderelement über mehrere Stege miteinander verbunden sind. Insbesondere sind zwei oder vier Stege vorgesehen. Zwischen diesen Stegen befindet sich die Nockenscheibe bzw. erstreckt sich die Abtriebswelle. Bei der einstückigen Fertigung sind insbesondere der Öffnungskolben, das Zylinderelement und alle Stege zusammen aus einem Stück gefertigt. Alternativ ist es auch beispielsweise vorgesehen, den Öffnungskolben und das Zylinderelement separat zu fertigen und über Stege miteinander zu verbinden.

Der Außendurchmesser des Zylinderelements entspricht beispielsweise dem Außendurchmesser des Öffnungskolbens. Dadurch können das Zylinderelement und der Öffnungskolben in einer zylindrischen Bohrung im Gehäuse mit konstantem Durchmesser geführt werden.

Des Weiteren befindet sich bevorzugt im Dämpfungskolben ein Rückschlagventil. Das Rückschlagventil umfasst insbesondere ein Dichtelement, welches beispielsweise als federbelastete Kugel ausgebildet ist. Des Weiteren ermöglicht dieses Rückschlagventil insbesondere das Ablassen eines Überdrucks von einer der Nockenscheibe abgewandten Seite des Dämpfungskolbens zu dem drucklosen Raum zwischen Öffnungskolben und Dämpfungskolben.

Beispielsweise ist im Öffnungskolben ein weiteres Rückschlagventil vorgesehen. Auch dieses Rückschlagventil umfasst bevorzugt ein Dichtelement welches beispielsweise als federbelastete Kugel ausgebildet ist. Dieses weitere Rückschlagventil ermöglicht eine Druckentlastung vom Aufnahmeraum der Schließerfeder zum Drucklosraum zwischen Öffnungskolben und Dämpfungskolben.

Auf der der Nockenscheibe abgewandten Seite des Dämpfungskolbens ist beispielsweise ein hydraulischer Dämpfungsraum im Gehäuse ausgebildet.

Die Erfindung wird nun anhand eines Ausführungsbeispiels näher beschrieben. Dabei zeigt:
- Figur 1: einen erfindungsgemäßen Türbetätiger gemäß einem Ausführungsbeispiel,
- Figur 2: den erfindungsgemäßen Türbetätiger gemäß dem Ausführungsbeispiel ohne Gehäuse,
- Figur 3: einen Öffnungskolben mit Zylinderelement des erfindungsgemäßen Türbetätigers gemäß dem Ausführungsbeispiel,
- Figur 4: einen Dämpfungskolben des erfindungsgemäßen Türbetätigers gemäß dem Ausführungsbeispiel, und
- Figur 5: eine Schnittansicht durch Öffnungskolben und Dämpfungskolben des erfindungsgemäßen Türbetätigers gemäß dem Ausführungsbeispiel.

Im Folgenden wird ein Türbetätiger, ausgebildet als Türschließer 1, anhand der Figuren 1 bis 5 im Detail erläutert.

Figur 1 zeigt den Türschließer 1. Der Türschließer 1 umfasst ein im Wesentlichen zylinderförmiges Gehäuse 2. Die beiden stirnseitigen Enden des Gehäuses 2 sind mittels eines ersten Deckels 4 und eines zweiten Deckels 5 verschlossen. Aus dem Gehäuse 2 ragt eine Abtriebswelle 3 des Türschließers 1. An diese Abtriebswelle 3 wird beispielsweise ein Gestänge befestigt. Über dieses Gestänge wird dann die Kraft auf den Türflügel bzw. auf die Wand oder Türzarge übertragen.

In Figur 2 ist das Gehäuse 2 des Türschließers 1 ausgeblendet. Wie in Figur 2 zu sehen ist, umfasst der Türschließer 1 des Weiteren eine drehfest mit der Abtriebswelle 3 verbundene Nockenscheibe 6. Auf einer Seite dieser Nockenscheibe 6 befindet sich ein Öffnungskolben 7. Der Öffnungskolben 7 ist in dem Gehäuse 2 linear beweglich gelagert. Hierzu liegt die Mantelfläche des Öffnungskolbens 7 am Gehäuse 2 an. Auf der anderen Seite der Nockenscheibe 6 befindet sich ein Zylinderelement 8. Das Zylinderelement 8 ist über vier Stege 9 fest mit dem Öffnungskolben 7 verbunden. Insbesondere sind der Öffnungskolben 7, das Zylinderelement 8 und die Stege 9 zusammen einstückig gefertigt.

Der Öffnungskolben 7 umfasst eine erste Druckrolle 12 (s. Figur 3). Diese erste Druckrolle 12 ist mittels einer ersten Druckrollenachse 11 im Öffnungskolben 7 drehbeweglich gelagert. Mittels dieser ersten Druckrolle 11 liegt der Öffnungskolben 7 an der Nockenscheibe 6 an. In dem Zylinderelement 8 ist ein Dämpfungskolben 16 (s. Figur 4) linear beweglich gelagert. Dieser Dämpfungskolben 16 umfasst die in Figur 2 zu sehende zweite Druckrolle 14. Mit dieser zweiten Druckrolle 14 liegt der Dämpfungskolben 16 an der Nockenscheibe 6 an.

Auf der der Nockenscheibe 6 abgewandten Seite des Öffnungskolbens 7 befindet sich eine Schließerfeder 10 (Energiespeicher). Die Schließerfeder 10 ist als Druckfeder ausgebildet und stützt sich mit einem Ende gegen den Öffnungskolben 7 und mit dem anderen Ende gegen das Gehäuse 2, insbesondere gegen den zweiten Deckel 5, ab.

Die Nockenscheibe 6 ist rotationsfest mit der Abtriebswelle 3 verbunden oder einstückig mit der Abtriebswelle 3 gefertigt. Die Nockenscheibe 6 ist herzförmig ausgestaltet. Durch ein Öffnen des Türflügels wird die Abtriebswelle 3 in Rotation versetzt. Dadurch rotiert auch die Nockenscheibe 6. Die Nockenscheibe 6 drückt dabei den Öffnungskolben 7 in der in Figur 2 dargestellten Lage nach rechts. Dadurch wird die Schließerfeder 10 komprimiert. Beim Schließvorgang der Tür entspannt sich die Schließerfeder 10 und drückt den Öffnungskolben 7 nach links. Dadurch wird die Nockenscheibe 6 in Rotation versetzt. Gleichzeitig wirkt der Dämpfungskolben 16 mit der zweiten Druckrolle 14 dämpfend auf die rotatorische Bewegung der Nockenscheibe 6.

Figur 3 zeigt den Öffnungskolben 7 und das Zylinderelement 8. Gemäß Figur 3 ist in dem Zylinderelement 8 ein zylindrischer Hohlraum 15 ausgebildet. In diesen zylindrischen Hohlraum 15 ist der Dämpfungskolben 16 (s. Figur 4) linear beweglich geführt. Des Weiteren ist auch die Außenfläche des Zylinderelements 8 zylindrisch ausgebildet. Die Außenfläche des Zylinderelements 8 liegt am Gehäuse 2 an. Dadurch ist auch das Zylinderelement 8 gegenüber dem Gehäuse 2 linear beweglich geführt.

Ferner zeigt Figur 3 einen ersten Außendurchmesser 26 des Zylinderelements 8 und einen zweiten Außendurchmesser 27 des Öffnungskolbens 7. In bevorzugter Ausführung ist der erste Außendurchmesser 26 gleich dem zweiten Außendurchmesser 27, so dass das Zylinderelement 8 und der Öffnungskolben 7 in einer zylindrischen Bohrung im Gehäuse 2 mit konstantem Durchmesser geführt werden können. Ferner weist der Öffnungskolben 7 eine Öffnungskolbenlänge 28 auf. Das Zylinderelement 8 weist eine Zylinderlänge 29 auf. Der Öffnungskolben 7 ist über die gesamte Öffnungskolbenlänge 28 im Gehäuse 2 linear beweglich geführt. Das Zylinderelement 8 ist über die gesamte Zylinderlänge 29 im Gehäuse 2 linear beweglich geführt. Zwischen dem Öffnungskolben 7 und dem Zylinderelement 8 ist der Abstand 31 ausgebildet. Über diesen Abstand 31 erstrecken sich die Stege 9 und in diesem Abstand 31 ist die Nockenscheibe 6 angeordnet. Bevorzugt umfasst die Öffnungskolbenlänge 28 und die Zylinderlänge 29 zumindest 50% des Abstandes 31, insbesondere zumindest 75% des Abstandes 31.

Figur 4 zeigt den Dämpfungskolben 16. Der Dämpfungskolben 16 unterteilt sich in einen Führungsanteil 17 und einen Druckrollenanteil 18. Der Führungsanteil 17 weist eine Dämpfungskolbenlänge 30 auf. Des Weiteren ist der Führungsanteil 17 mit einer zylinderförmigen Außenfläche ausgestaltet. Der Dämpfungskolben 16 ist insbesondere über die ganze Dämpfungskolbenlänge 30 im zylindrischen Hohlraum 15 des Zylinderelements 8 linear beweglich geführt. Der Druckrollenanteil 18 ist als Fortsatz am Führungsanteil 17 ausgebildet. In diesem Druckrollenanteil 18 ist die zweite Druckrolle 14 über eine zweite Druckrollenachse 13 drehbeweglich im Dämpfungskolben 16 gelagert. Des Weiteren weist der Dämpfungskolben 16 einen Hohlraum auf. In diesem Hohlraum befindet sich eine Druckfeder 19. Ein erstes Ende der Druckfeder 19 stützt sich im Inneren des Dämpfungskolbens 16 gegen den Dämpfungskolben 16. Das andere Ende der Druckfeder 19 stützt sich gegen das Gehäuse 2, insbesondere gegen den ersten Deckel 4.

Figur 5 zeigt eine Schnittansicht durch den Öffnungskolben 7, das Zylinderelement 8 und den Dämpfungskolben 16. In dieser Darstellung ist der Dämpfungskolben 16 im Zylinderelement 8 eingesetzt.

Des Weiteren zeigt Figur 5 ein erstes Rückschlagventil 20 im Dämpfungskolben 16. Das erste Rückschlagventil 20 ist über eine erste Buchse 21 und einen ersten Stift 22 im Dämpfungskolben 16 befestigt. Das erste Rückschlagventil 20 ermöglicht eine Druckentlastung von der der Nockenscheibe 6 abgewandten Seite des Dämpfungskolbens 16 zum drucklosen Raum zwischen Dämpfungskolben 16 und Öffnungskolben 7.

Im Öffnungskolben 7 befindet sich ein zweites Rückschlagventil 23. Das zweite Rückschlagventil 23 ist über eine zweite Buchse 24 und einen zweiten Stift 25 im Öffnungskolben 7 montiert. Das zweite Rückschlagventil 23 ermöglicht eine Druckentlastung von der der Nockenscheibe 6 abgewandten Seite des Öffnungskolbens 7 zum drucklosen Raum zwischen Öffnungskolben 7 und Dämpfungskolben 16.

Durch die feste und steife Verbindung zwischen Öffnungskolben 7 und Zylinderelement 8 stützt sich der Öffnungskolben 7 zwei Mal gegenüber dem Gehäuse 2, nämlich direkt über den Öffnungskolben 7 und indirekt über das Zylinderelement 8 ab, wobei sich der Dämpfungskolben 16 innerhalb des Öffnungskolbens 7 abstützt. Dadurch wird ein Verkippen des Öffnungskolbens 7 weitgehend vermieden und somit der Wirkungsgrad des Türschließers 1 verbessert.

### Bezugszeichenliste

- 1: Türschließer
- 2: Gehäuse
- 3: Abtriebswelle
- 4: erster Deckel
- 5: zweiter Deckel
- 6: Nockenscheibe
- 7: Öffnungskolben
- 8: Zylinderelement
- 9: Stege
- 10: Schließerfeder (Energiespeicher)
- 11: erste Druckrollenachse
- 12: erste Druckrolle
- 13: zweite Druckrollenachse
- 14: zweite Druckrolle
- 15: zylindrischer Hohlraum
- 16: Dämpfungskolben
- 17: Führungsanteil
- 18: Druckrollenanteil
- 19: Druckfeder
- 20: erstes Rückschlagventil
- 21: erste Buchse
- 22: erster Stift
- 23: zweites Rückschlagventil
- 24: zweite Buchse
- 25: zweiter Stift
- 26: erster Außendurchmesser
- 27: zweiter Außendurchmesser
- 28: Öffnungskolbenlänge
- 29: Zylinderlänge
- 30: Dämpfungskolbenlänge
- 31: Abstand

## Patentansprüche

1. Türbetätiger (1) zum Betätigen einer Tür umfassend:
• ein Gehäuse (2),
• eine Abtriebswelle (3) mit einer Nockenscheibe (6),
• einen im Gehäuse (2) geführten Öffnungskolben (7), der auf einer ersten Seite an der Nockenscheibe (6) anliegt,
• einen auf den Öffnungskolben (7) wirkenden Energiespeicher (10), zum Speichern einer Schließenergie für die Tür, und - ein Zylinderelement (8),
• einen in einem zylindrischen Hohlraum (15) des Zylinderelements (8) geführten Dämpfungskolben (16), der auf einer zweiten Seite an der Nockenscheibe (6) anliegt,
• wobei das Zylinderelement (8) fest mit dem Öffnungskolben (7) verbunden ist.

2. Türbetätiger nach Anspruch 1, **dadurch gekennzeichnet, dass** der Energiespeicher (10) zumindest eine Schließerfeder umfasst.

3. Türbetätiger nach einem der vorhergehenden Ansprüche, **gekennzeichnet durch** eine Druckfeder (19) zwischen einer der Nockenscheibe (6) abgewandten Seite des Dämpfungskolbens (16) und dem Gehäuse (2).

4. Türbetätiger nach einem der vorhergehenden Ansprüche, **dadurch gekennzeichnet, dass** der Öffnungskolben (7) eine an der Nockenscheibe (6) anliegende erste Druckrolle (12) umfasst.

5. Türbetätiger nach einem der vorhergehenden Ansprüche, **dadurch gekennzeichnet, dass** der Dämpfungskolben (16) eine an der Nockenscheibe (6) anliegende zweite Druckrolle (14) umfasst.

6. Türbetätiger nach einem der vorhergehenden Ansprüche, **dadurch gekennzeichnet, dass** eine Außenfläche des Zylinderelements (8) im Gehäuse (2) geführt ist.

7. Türbetätiger nach einem der vorhergehenden Ansprüche, **dadurch gekennzeichnet, dass** die Abtriebswelle (3) mit der Nockenscheibe (6) zwischen dem Öffnungskolben (7) und dem Zylinderelement (8) angeordnet ist.

8. Türbetätiger nach einem der vorhergehenden Ansprüche, **dadurch gekennzeichnet, dass** das Zylinderelement (8) und der Öffnungskolben (7) zusammen einstückig gefertigt sind.

9. Türbetätiger nach einem der vorhergehenden Ansprüche, **gekennzeichnet durch** mehrere, insbesondere zwei oder vier, Stege (9) zwischen dem Öffnungskolben (7) und dem Zylinderelement (8), zum Verbinden des Öffnungskolben (7) mit dem Zylinderelement (8).

10. Türbetätiger nach einem der vorhergehenden Ansprüche, **gekennzeichnet durch** ein Rückschlagventil (20) im Dämpfungskolben (16).

## Claims

1. A door actuator (1) for actuating a door, comprising:
• a housing (2),
• an output shaft (39 with a cam disc (6),
• an opening piston (7), which is guided in the housing (2) and abutting against the cam disc (6) on one first side,
• an energy accumulator (10) acting upon the opening piston (7) for accumulating closing energy for the door, and
• a cylinder element (8),
• a dampening piston (16), which is guided in a cylindrical hollow compartment (15) of the cylinder element (8) and abuts against the cam disc (6) on a second side,
• wherein the cylinder element (8) is firmly connected to the opening piston (7).

2. The door actuator according to claim 1, **characterized in that** the energy accumulator (10) comprises at least one closer spring.

3. The door actuator according to any of the preceding claims, **characterized by** a pressure spring (19) between a side of the dampening piston (16) facing away from the cam disc (6) and the housing (2).

4. The door actuator according to any of the preceding claims, **characterized in that** the opening piston (7) comprises a first pressure roller (12) abutting against the cam disc (6).

5. The door actuator according to any of the preceding claims, **characterized in that** the dampening piston (16) comprises a second pressure roller (14) abutting against the cam disc (6).

6. The door actuator according to any of the preceding claims, **characterized in that** an exterior surface of the cylinder element (8) is guided in the housing (2).

7. The door actuator according to any of the preceding claims, **characterized in that** the output shaft (3) with the cam disc (6) is disposed between the opening piston (7) and the cylinder element (8).

8. The door actuator according to any of the preceding claims, **characterized in that** the cylinder element (8) and the opening piston (7) are manufactured together in one piece.

9. The door actuator according to any of the preceding claims, **characterized by** several, in particular two or four, bridges (9) between the opening piston (7) and the cylinder element (8) for connecting the opening piston (7) to the cylinder element (8).

10. The door actuator according to any of the preceding claims, **characterized by** a non-return valve (20) in the dampening piston (16).

## Revendications

1. Actionneur de porte (1) pour actionner une porte, comportant :
• un boitier (2),
• un arbre de sortie (3) avec un disque à cames (6),
• un piston d'ouverture (7) guidé dans le boîtier (2), lequel piston, sur une première face, est plaqué contre le disque à cames (6),
• un accumulateur d'énergie (10) agissant sur le piston d'ouverture (7) pour accumuler une énergie de fermeture pour la porte, et
• un élément à cylindre (8),
• un piston d'amortissement (16) qui est guidé dans un compartiment creux cylindrique (15) de l'élément de cylindre (8) et qui, sur une deuxième face, se plaque contre le disque à cames (6),
• dans lequel l'élément de cylindre (8) est fermement connecté au piston d'ouverture (7).

2. Actionneur de porte selon la revendication 1, **caractérisé en ce que** l'accumulateur d'énergie (10) comporte au moins un ressort de ferme-porte.

3. Actionneur de porte selon l'une des revendications précédentes, **caractérisé par** un ressort de pression (19) entre une face du piston d'amortissement (16) détournée du disque à cames (6) et le boîtier (2).

4. Actionneur de porte selon l'une des revendications précédentes, **caractérisé en ce que** le piston d'ouverture (7) comporte un premier rouleau de pression (12) se plaquant contre le disque à cames (6).

5. Actionneur de porte selon l'une des revendications précédentes, **caractérisé en ce que** le piston d'amortissement (16) comporte un deuxième rouleau de pression (14) se plaquant contre le disque à cames (6).

6. Actionneur de porte selon l'une des revendications précédentes, **caractérisé en ce qu'**une surface extérieure de l'élément de cylindre (8) est guidée dans le boîtier (2).

7. Actionneur de porte selon l'une des revendications précédentes, **caractérisé en ce que** l'arbre de sortie (3) avec le disque à cames (6) est agencé entre le piston d'ouverture (7) et l'élément de cylindre (8).

8. Actionneur de porte selon l'une des revendications précédentes, **caractérisé en ce que** l'élément de cylindre (8) et le piston d'ouverture (7) sont manufacturés ensemble en une pièce.

9. Actionneur de porte selon l'une des revendications précédentes, **caractérisé par** plusieurs, tout particulièrement deux ou quatre barres (9) entre le piston d'ouverture (7) et l'élément de cylindre (8) pour connecter le piston d'ouverture (7) à l'élément de cylindre (8).

10. Actionneur de porte selon l'une des revendications précédentes, **caractérisé par** un clapet anti-retour (20) dans le piston d'amortissement (16).
